# EUROPÄISCHE PATENTSCHRIFT

(11) **EP 1 889 980 B1**
(45) Veröffentlichungstag und Bekanntmachung des Hinweises auf die Patenterteilung: **06.10.2010**
(21) Anmeldenummer: 06016497.7
(22) Anmeldetag: 08.08.2006
(51) Int. Cl.: E04B 1/00

(54) **Thermisch isolierendes Bauelement**
Thermally insulating construction element
Elément de construction thermo-isolant

(43) Veröffentlichungstag der Anmeldung: 20.02.2008
(73) Patentinhaber: HALFEN GmbH, 40764 Langenfeld (DE)
(72) Erfinder: Hanke, Andreas, 42799 Leichlingen (DE)
(74) Vertreter: Riedel, Peter

(56) Entgegenhaltungen:
- EP-A2- 0 947 640
- DE-A1- 19 947 912
- DE-U1- 29 905 985

## Beschreibung

Die Erfindung betrifft ein thermisch isolierendes Bauelement zum Einsatz in Trennfugen zwischen zwei lastaufnehmenden Bauwerksteilen.

Beim Errichten von Gebäuden ist es häufig erforderlich, zwei lastaufnehmende Bauwerksteile wie Boden- oder Deckenplatten oder andere, insbesondere ebene und flächige Bauteile miteinander zu verbinden. Solche Bauwerksteile insbesondere aus vor Ort gegossenem Beton werden über eingegossene Bewehrungselemente miteinander verbunden. Unter bestimmten Umständen, insbesondere bei einer Verbindung zwischen Außen- und Innenseite des Gebäudes kann darüber hinaus eine thermisch und akustische Isolierung zwischen den beiden Bauteilen erforderlich werden.

Insbesondere für die Verbindung einer Balkonbodenplatte mit einer Gebäudedecke werden dazu fertig vorgefertigte, thermisch isolierende Bauelemente eingesetzt, die in einer Trennfuge zwischen den beiden lastaufnehmenden Bauwerksteilen angeordnet werden. Das thermisch isolierende Bauelement umfaßt einen Isolierkörper, der im montierten Zustand die Trennfuge ausfüllt, und durch den im vormontierten Zustand Bewehrungselemente quer zur Trennfuge hindurchgeführt sind. Ein solches thermisch isolierendes Bauelement weist bezogen auf die in Einbaulage wirkende Gewichtskraftbelastung eine Zugzone und eine Druckzone auf und ist zur Aufnahme von Biege- und Schubbelastungen dimensioniert.

Bei der werksseitigen Vormontage eines solchen thermisch isolierenden Bauelementes ist eine Vielzahl von Bewehrungselementen herzustellen und in geeigneter Weise mit dem Isolierkörper zu verbinden. Formgebung und räumliche Anordnung der Bewehrungselemente ist derart zu wählen, daß sie im vergossenen Zustand die aus der in der Trennfuge wirkenden Biege- und Schubbelastungen aufnehmen können. Nach Vormontage mit dem Isolierkörper sind die Bewehrungselemente in ihrer Lage fixiert. Es entsteht eine vormontierte Baugruppe, die als Einzelteil an der Baustelle in Position gebracht und mit Ortbeton vergossen wird.

Die seitlich über den Isolierkörper hinausstehenden Bewehrungselemente sind sperrig und erschweren Lagerung, Transport und Handhabung des thermisch isolierenden Bauelementes. Formgebung und Positionierung der Bewehrungselemente sind bei der Fertigung und Vormontage aufwendig und kostenintensiv.

Ein solches thermisch isolierendes Bauelement ist aus der EP 0 947 640 A2 bekannt. In der Zugzone angeordnete Zuganker und in der Druckzone angeordnete Druckanker nehmen die in der Trennfuge wirkenden, aus dem Biegemoment des überkragenden Bauwerksteils resultierenden Längskräfte auf. Ein weiteres Bewehrungselement ist zur Bildung eines Schubankers schlaufenförmig gebogen. Der schlaufenförmig gebogene Abschnitt liegt in der Zugzone, während die freien Enden unter Bildung von Schubabschnitten diagonal durch den Isolierkörper hindurchgeführt und gegenüberliegend in der Druckzone mit dem Druckanker verschweißt sind. Auf der Seite des überkragenden Bauwerksteils werden die wirkenden Querkräfte zunächst auf den Druckanker und von dort auf die Schubabschnitte des Schubankers übertragen. Eine vergleichbare Anordnung ist noch aus der DE 299 05 985 U1 bekannt. In beiden Fällen unterliegt der Druckanker einer aus der Querkraft resultierenden Zusatzlast und muß entsprechend kräftig dimensioniert sein. Es ist ein hinreichendes Bauvolumen erforderlich. Die Verbindung des Schubankers mit dem Druckanker ist aufwendig.

Der Erfindung liegt die Aufgabe zugrunde, ein gattungsgemäßes thermisch isolierendes Bauelement derart weiterzubilden, daß eine vereinfachte Fertigung und verbesserte Handhabung gegeben ist.

Diese Aufgabe wird durch ein thermisch isolierendes Bauelement mit den Merkmalen des Anspruchs 1 gelöst.

Hierzu wird ein thermisch isolierendes Bauelement vorgeschlagen, bei dem ein erstes Bewehrungselement als in der Zugzone angeordneter Zuganker ausgeführt ist, bei dem ein zweites Bewehrungselement als Schubanker mit zwei Zugabschnitten, zwei Schubabschnitten und einem Übergangsabschnitt ausgeführt ist und bei dem ein drittes Bewehrungselement als in der Druckzone angeordneter Druckanker ausgeführt ist. Die vorgenannten Abschnitte des Schubankers gehen kraftschlüssig ineinander über und sind vorteilhaft einteilig aus einem gebogenen Bewehrungsstab gebildet.

Die beiden Zugabschnitte des Schubankers sind in der Zugzone auf einer dem ersten Bauwerksteil zugewandten Seite des Isolierkörpers angeordnet. Der erste Schubabschnitt ist ausgehend vom ersten Zugabschnitt diagonal durch den Isolierkörper hindurch zur Druckzone des gegenüberliegenden zweiten Bauwerksteiles hindurchgeführt und grenzt an den dort angeordneten Übergangsabschnitt an. Der zweite Schubabschnitt ist ausgehend vom Übergangsabschnitt diagonal durch den Isolierkörper hindurch zurück zur Seite des ersten Bauwerksteiles in die dortige Zugzone geführt und geht dort in den zweiten Zugabschnitt über.

Unter Einwirkung der Gewichtskraft entsteht im Bereich der Trennfuge eine kombinierte Biege- und Schubbelastung. Unter Einwirkung der Biegebelastung bildet sich im Fugenbereich eine Zugzone mit dort wirkenden Zugspannungen und in Hochrichtung gegenüberliegend eine Druckzone mit dort wirkenden Druckspannungen aus. Gleichzeitig unterliegt der Fugenbereich einer Querkraft- bzw. Schubbeanspruchung.

In der erfindungsgemäßen Ausführung werden die wirkenden Biege- und Querkraftbeanspruchungen durch drei verschiedene Typen von Bewehrungselementen aufgenommen: Der in der Zugzone angeordnete Zuganker trägt die aus der Biegebelastung resultierenden Zugspannungen, während die aus der Biegebeanspruchung resultierende Druckspannung in der Druckzone vom Druckanker aufgenommen werden. Die aus der wirkenden Querkraft resultierende Schubbeanspruchung wird durch den Schubanker aufgenommen. Die beispielsweise an der frei überkragenden Balkonbodenplatte wirkende Querkraft wird in den dort einbetonierten Übergangsabschnitt eingeleitet. Sie erzeugt in dem diagonal verlaufenden Schubabschnitt eine Zugkraft, die sich in den daran anschließenden Zugabschnitt fortsetzt und in der Zugzone des angrenzenden ersten Bauwerksteiles aufgenommen wird.

Mit geringer Teilezahl ist eine hohe Tragfähigkeit bei verringerten Abmessungen erzielt. Lediglich die beiden Enden des durchgehenden Zugankers sowie der beiden Zugabschnitte des Schubankers müssen um ein längeres Maß über die Kontur des Isolierkörpers hervorstehen. Der Übergangsabschnitt des Schubankers und der Druckanker erfordern jeweils nur ein geringes Überstandsmaß für eine gute Krafteinleitung. Das erfindungsgemäß ausgeführte thermisch isolierende Bauelement ist kompakter und einfacher in der Handhabung. Bei Transport und Lagerung ist ein geringerer Platzbedarf gegeben.

Die Zugabschnitte des Schubankers verlaufen vorteilhaft horizontal bezogen auf die vorgesehene Einbaulage. Sie liegen damit über ihre gesamte Länge parallel zu den wirkenden Zug- und Druckkräften. Die Ausrichtung in Belastungsrichtung steigert die Tragfähigkeit. Der Schubabschnitt verläuft bezogen auf die vorgesehene Einbaulage in einem Winkel zur Horizontalen, wobei der Winkel vorteilhaft in einem Bereich von einschließlich 30° und einschließlich 60° liegt und bevorzugt etwa 45° beträgt. Hierbei ist ein guter Kompromiß zwischen Belastbarkeit, Bauvolumen und Fertigungsaufwand gefunden.

Der Schubanker ist vorteilhaft bezogen auf die Seitenrichtung des Bauelementes spiegelsymmetrisch aufgebaut. Seine verschiedenen Abschnitte werden unter Vermeidung von Exzentrizitäten und Unsymmetrien gleichmäßig belastet. In bevorzugter Weiterbildung ist eine gleiche Anzahl von Zugankern und Druckankern zweckmäßig. Die Beanspruchung der einzelnen Bewehrungselemente ist gleichmäßig verteilt. Der Material- und Gewichtseinsatz ist optimiert.

In bevorzugter Weiterbildung sind ein freies Ende des Druckankers und insbesondere seine beiden Enden mit einem Druckteller versehen. Die wirkenden Druckspannungen können flächig über den Druckteller in das angrenzende Gebäudeteil eingeleitet werden. Für den Druckabschnitt ist nur ein geringes Überstandsmaß gegenüber dem Isolierkörper bzw. eine geringe Eindringtiefe in das angrenzende Bauwerksteil erforderlich.

Der Übergangsabschnitt des Schubankers überspannt vorteilhaft bogenförmig das benachbarte freie Ende des Druckankers. Die Krafteinleitung in den Übergangsabschnitt des Schubankers und in den Druckanker erfolgt nahezu am gleichen Ort. Dieser kann bezogen auf die Querkraftrichtung weit in die Druckzone hinein verlegt werden, woraus sich ein optimales Verhältnis von der Belastung zu den erforderlichen Bewehrungsquerschnitten ergibt.

Ein Ausführungsbeispiel der Erfindung ist im Folgenden anhand der Zeichnung näher beschrieben. Es zeigen:
- Fig. 1: eine perspektivische Ansicht eines erfindungsgemäß ausgeführten thermisch isolierenden Bauelementes mit einem Isolierkörper und mit einer Anzahl von Zug-, Schub- und Druckankern;
- Fig. 2: eine vergrößerte Detaildarstellung der Anordnung nach Fig. 1 mit Einzelheiten zur geometrischen Ausgestaltung des Schubankers in Kombination mit je einem Zuganker und einem Druckanker;
- Fig. 3: eine Variante der Anordnung nach Fig. 2 mit einem Schubanker in Kombination mit je zwei Zugankern und zwei Druckankern;
- Fig. 4: eine teilweise geschnittene Querschnittsdarstellung des in zwei Bauwerksteilen eingegossenen thermisch isolierenden Bauelementes nach den Fig. 1 und 2 mit Angaben zu den im Fugenbereich wirkenden Belastungen.

Fig. 1 zeigt eine perspektivische Ansicht eines erfindungsgemäß ausgeführten thermisch isolierenden Bauelementes 1, umfassend einen etwa quaderförmigen Isolierkörper 5 sowie eine Anzahl von in einer Seitenrichtung 18 des thermisch isolierenden Bauelementes 1 verteilten Zugankern 8, Schubankern 9 und Druckankern 15 als Bewehrungselemente. Im gezeigten Ausführungsbeispiel sind insgesamt fünf Zuganker 8 vorgesehen, denen jeweils ein Schubanker 9 und ein Druckanker 15 zugeordnet ist. Das thermisch isolierende Bauelement 1 kann auch schmaler oder breiter mit einer geringen oder größeren Anzahl von Bewehrungselementen sowie mit einem abweichenden Verteilungsverhältnis der Bewehrungselemente ausgeführt sein.

Das thermisch isolierende Bauelement 1 ist zum Einsatz in einer Trennfuge 2 zwischen einem ersten, lastaufnehmenden, hier nicht näher dargestellten Bauwerksteil 3 und einem zweiten, ebenfalls nicht näher dargestellten lastaufnehmenden Bauwerksteil 4 vorgesehen. Das thermisch isolierende Bauelement 1 mit dem Isolierkörper 5 und den Bewehrungselementen wird in der Konfiguration nach Fig. 1 im Werk fertig vorbereitet und zur Baustelle transportiert. Dort wird es unter Bildung der Trennfuge 2 mit Ortbeton der beiden Bauwerksteile 3, 4 derart vergossen, daß die seitlich über den Isolierkörper 5 hervorstehenden Abschnitte der Bewehrungselemente im Beton der Bauwerksteile 3, 4 eingegossen sind, wobei der thermische Isolierkörper 5 die Trennfuge 2 zwischen den beiden Bauwerksteilen 3, 4 ausfüllt. Weitere Einzelheiten hierzu sind weiter unten im Zusammenhang mit Fig. 4 näher beschrieben.

Der perspektivischen Ansicht nach Fig. 1 ist zu entnehmen, daß die Zuganker 8 geradlinig durch den Isolierkörper 5 hindurchgeführt sind und auf beiden Seiten des Isolierkörpers 5 hervorstehen. Gleiches gilt auch für die Druckanker 15. Die Schubanker 9 sind ebenfalls durch den Isolierkörper 5 hindurchgeführt, verlaufen dabei jedoch abschnittsweise diagonal.

Einzelheiten der Anordnung nach Fig. 1 sind in der vergrößerten Detaildarstellung nach Fig. 2 dargestellt. Es ist zu erkennen, daß der Zuganker 8 und der Druckanker 15 jeweils geradlinig durch den Isolierkörper 5 hindurchgeführt sind und auf beiden Frontseiten des Isolierkörpers 5 überstehen. Der Zuganker 8 umfaßt eine durch den Isolierkörper 5 durchgehende, werksseitig eingesetzte Hülse 27, die nur geringfügig in Längsrichtung über den Isolierkörper 5 übersteht. Zwei Zugstäbe 28 sind beidseitig in die Hülse 27 eingeführt und werksseitig mit ihr verpresst. Es kann auch eine Verschweißung oder dgl. zweckmäßig sein. Aus der Hülse 27 und den beiden Zugstäben 28 ist der Zuganker 8 mit erforderlicher Länge gebildet. Darüber hinaus ist der durchgehende Druckanker 15 an seinen beiden freien, überstehenden Enden 16, 19 mit je einem kreisrunden Druckteller 17 versehen, dessen Tellerebene parallel zur Stirnfläche des Isolierkörpers 5 liegt.

Der Schubanker 9 umfaßt zwei Zugabschnitte 10, 14, zwei Schubabschnitte 11, 13 und einen Übergangsabschnitt 12, die kraftschlüssig ineinander übergehen und miteinander verbunden sind. Im gezeigten Ausführungsbeispiel sind die Zugabschnitte 10, 14, die Schubabschnitte 11, 13 und der Übergangsabschnitt 12 einteilig aus einem gebogenen Bewehrungsstab mit kreisrundem Querschnitt gebildet. Es kann auch eine Schweißkonstruktion oder dergleichen vorteilhaft sein. Je einem Zuganker 8 und einem Druckanker 15 ist je ein Schubanker 9 zugeordnet.

Der Schubanker 9 ist bezogen auf eine Seitenrichtung 18 des Bauelementes 1 spiegelsymmetrisch aufgebaut. Der Übergangsabschnitt 12 steht schlaufenförmig über eine Stirnfläche des Isolierkörpers 5 hervor und erstreckt sich dabei in der Seitenrichtung 18. Er ist bogenförmig um das benachbarte freie Ende 19 des Druckankers 15 einschließlich seines daran angeordneten Drucktellers 17 herumgeführt. Die sich daran anschließenden Schubabschnitte 11, 13 und Zugabschnitte 10, 14 verlaufen jeweils paarweise parallel zueinander. Die beiden Zugabschnitt 10, 14 stehen über die gegenüberliegende Stirnfläche des Isolierkörpers 5 hervor und verlaufen geradlinig parallel zum Zuganker 8 und zum Druckanker 15.

Fig. 3 zeigt eine Variante der Anordnung nach Fig. 2 mit einem Schubanker 9 in Kombination mit je zwei Zugankern 8 und zwei Druckankern 15. Der Übergangsabschnitt 12 ist bogenförmig um die benachbarten freien Enden 19 beider Druckanker 15 herumgeführt. In den übrigen Merkmalen und Bezugszeichen stimmt die Anordnung nach Fig. 3 mit derjenigen nach den Fig. 1 und 2 überein.

Fig. 4 zeigt eine Querschnittsdarstellung des thermisch isolierenden Bauelementes 1 nach den Fig. 1 und 2 im montierten Zustand. Es ist zu erkennen, daß zwischen zwei lastaufnehmenden, im wesentlichen als flache Platten ausgebildeten Bauwerksteilen 3, 4 eine Trennfuge 2 verbleibt, die zumindest näherungsweise vollständig durch den Isolierkörper 5 des thermisch isolierenden Bauelementes 1 ausgefüllt ist. Das thermisch isolierende Bauelement 1 und die beiden Bauwerksteile 3, 4 sind in der vorgesehenen Einbaulage gezeigt, demnach sich die flächigen Bauwerksteile 3, 4 quer zu einer durch einen Pfeil 21 angegebenen Vertikal- bzw. Gewichtskraftrichtung und dabei in einer durch einen Doppelpfeil 23 angegebenen Horizontalrichtung, also in der Seitenrichtung 18 (Fig. 1) erstrecken. Die in der Horizontalrichtung 23 überstehenden Abschnitte des Zugankers 8, des Schubankers 9 und des Druckankers 15 sind in das Betonmaterial der beiden Bauwerksteile 3, 4 eingegossen.

Im gezeigten Ausführungsbeispiel ist das erste Bauwerksteil 3 eine gegossene Gebäudedecke, die nach statischen Gesichtspunkten fest im Gebäude eingespannt ist. In der Horizontalrichtung 23 schließt sich daran eine Balkonbodenplatte als zweites lastaufnehmendes Bauwerksteil 4 an, welches frei überkragt. Die in der Gewichtskraftrichtung 21 am zweiten Bauwerksteil 4 wirkende Gewichtskraft erzeugt im Bereich der Trennfuge 2 ein durch einen Pfeil 22 angegebenes Biegemoment, welches bezogen auf die Gewichtskraftrichtung 21 im oberen Bereich der Bauwerksteile 3, 4 eine Zugzone 6 und im gegenüberliegenden, unteren Bereich der beiden Bauwerksteile 3, 4 eine Druckzone 7 bildet. In der Zugzone 6 herrschen Zugkräfte, die durch Pfeile 24 angegeben sind, während in der Druckzone 7 durch Pfeile 25 angegebene Druckkräfte jeweils in der Horizontalrichtung 23 wirken. Darüber hinaus wirken im Bereich der Trennfuge 2 durch einen Pfeil 26 angegebene Querkräfte, die ebenfalls aus der Gewichtsbelastung des zweiten Bauwerksteiles 4 in der Gewichtskraftrichtung 21 folgen und parallel zu dieser liegen.

Es kann auch eine abweichende Anordnung vorgesehen sein, bei der beispielsweise beide Bauwerksteile 3, 4 an ihren Außenseiten eingespannt sind. Eine im Bereich der Trennfuge 2 wirkende Gewichtskraft 21 führt dann an dieser Stelle zu einer Biegebelastung, die umgekehrt zum Pfeil 22 verläuft. Hierbei bildet sich die Druckzone 7 auf der Oberseite und die Zugzone 6 auf der Unterseite der beiden Bauwerksteile 3, 4 aus. Auch die Richtung der Querkraft 26 kehrt sich dann um.

Der Zuganker 8 ist in der Zugzone 6 angeordnet. Er verläuft dort geradlinig parallel zur Horizontalrichtung 23 bzw. parallel zu den dort wirkenden Zugkräften 24 und ist mit beiden über den Isolierkörper 5 überstehenden Enden in den Beton der beiden Bauwerksteile 3, 4 eingegossen. Der Zuganker 8 überträgt die Zugkräfte 24 zwischen den Bauwerksteilen 3, 4 in der Zugzone 6 und nimmt damit einen ersten Teil der aus dem Biegemoment 22 resultierenden Beanspruchungen auf.

Der Druckanker 15 liegt parallel zum Zuganker 8 und ist in der Druckzone 7 angeordnet. Seine Längsachse liegt parallel zur Horizontalrichtung 23 sowie zur Richtung der dort wirkenden Druckkräfte 25. Die in Form der Druckkräfte 25 aus dem Biegemoment 22 resultierenden Beanspruchungen werden durch den Druckanker 15 aufgenommen, wobei die Krafteinleitung der Druckkräfte 25 in den Druckanker 15 vorrangig an den Stirnflächen der beiden Druckteller 17 erfolgt. Die Krafteinleitung der Zugkräfte 24 am Zuganker 8 erfolgt hingegen vorrangig an den Außen- bzw. Umfangsflächen des Zugankers 8, die im Vergleich zum Druckanker 15 über eine deutlich größere Länge in die Bauwerksteile 3, 4 hineinragen und dort einbetoniert sind.

Ein weiteres Bewehrungselement ist durch den Schubanker 9 gebildet, dessen Zugabschnitte 10, 14 in der Zugzone 6 auf einer dem ersten Bauwerksteil 3 zugewandten Seite des Isolierkörpers 5 angeordnet sind. Ausgehend vom ersten Zugabschnitt 10, jedoch noch innerhalb des ersten Bauwerksteiles 3 schließt sich der erste Schubabschnitt 11 an, der in einem Winkel α zur Horizontalrichtung 23 und zur Längsachse des Zugabschnitts 10 abgewinkelt ist. Er verläuft von der Zugzone 6 des ersten Bauwerksteiles 3 diagonal durch den Isolierkörper 5 hindurch und endet in der Druckzone 7 des gegenüberliegenden zweiten Bauwerksteiles 4. Dort geht er in den Übergangsabschnitt 12 über, der in der Druckzone 7 des zweiten Bauwerksteiles 4 angeordnet und dort einbetoniert ist.

Vom Übergangsabschnitt 12 geht der zweite Schubabschnitt 13 und davon wiederum der zweite Zugabschnitt 14 aus. Der zweite Schubabschnitt 13 und der zweite Zugabschnitt 14 sind in der gezeigten Seitenansicht deckungsgleich zum ersten Schubabschnitt 11 bzw. zum ersten Zugabschnitt 10. Die beiden Schubabschnitte 11, 13 verlaufen beide diagonal zwischen der Zugzone 6 im Bereich des ersten Bauwerksteiles 3 und der Druckzone 7 im Bereich des zweiten Bauwerksteiles 4. Sie liegen im gleichen Winkel α zur Horizontalrichtung 23. Die Zugabschnitte 10, 14 liegen vollständig in der Zugzone 6 und in der hier dargestellten Einbaulage parallel zur Horizontalrichtung 23 bzw. parallel zu den dort wirkenden Zugkräften 24.

Die im zweiten Bauwerksteil 4 wirkende Querkraft 26 greift am schlaufenförmigen Übergangsabschnitt 12 des Schubankers 9 an. Die in den Übergangsabschnitt 12 eingeleitete Querkraft 26 wird in den diagonal verlaufenden Schubabschnitten 11, 13 in eine dort wirkende Zugkraft umgesetzt. Für eine möglichst vollständige Umsetzung in Zugkraft ist ein Bereich des Winkels α von einschließlich 30° bis einschließlich 60° zweckmäßig und beträgt insbesondere etwa 45°.

Die sich im Schubabschnitt 11 ausbildende Zugbeanspruchung wird in den Zugabschnitt 10 eingeleitet und dort entsprechend dem Pfeil 24 als Zugkraft auf das erste Bauwerksteil 3 übertragen. Die Kraftübertragung erfolgt hier über die einbetonierte Länge der Zugabschnitte 10, 14 an deren Außenflächen.

Die Ausbildung der freien Enden 16, 19 vom Druckanker 15 mit den Drucktellern 17 und die schlaufenförmige Ausbildung des Übergangsabschnittes 12 ermöglicht es, daß die freien Enden 16, 19 des Druckankers 15 und der Übergangsabschnitt 12 jeweils nur mit einem geringen Maß über die zugeordneten Stirnflächen des Isolierkörpers 5 hervorstehen und in das jeweils zugeordnete Bauwerkteil 3, 4 hineinragen, wobei der vorgenannte seitliche Überstand deutlich geringer ist als der Überstand der Zugabschnitte 10, 14 des Schubankers 9 und der überstehenden Abschnitte des Zugankers 8.

## Patentansprüche

1. Thermisch isolierendes Bauelement (1) zum Einsatz in Trennfugen (2) zwischen einem ersten und einem zweiten lastaufnehmenden Bauwerksteil (3, 4), insbesondere zwischen einer Gebäudedecke und einer Balkonbodenplatte, mit einem Isolierkörper (5), durch den Bewehrungselemente quer zur Trennfuge (2) hindurchgeführt sind, wobei das Bauelement (1) bezogen auf die in Einbaulage wirkende Gewichtskraftbelastung eine Zugzone (6) und eine Druckzone (7) aufweist und zur Aufnahme von Biege- und Schubbelastungen dimensioniert ist, wobei ein erstes Bewehrungselement als in der Zugzone (6) angeordneter Zuganker (8) ausgeführt ist, wobei ein zweites Bewehrungselement als Schubanker (9) mit zwei Zugabschnitten (10, 14) und zwei Schubabschnitten (11, 13) ausgeführt ist, wobei ein drittes Bewehrungselement als in der Druckzone (7) angeordneter Druckanker (15) ausgeführt ist, und wobei die beiden Zugabschnitte (10, 14) des Schubankers (9) in der Zugzone (6) auf einer dem ersten Bauwerksteil (3) zugewandten Seite des Isolierkörpers (5) angeordnet sind,
**dadurch gekennzeichnet, daß** der Schubanker (9) einen in der Druckzone (7) angeordneten Übergangsabschnitt (12) aufweist, wobei der erste Schubabschnitt (11) ausgehend vom ersten Zugabschnitt (10) diagonal durch den Isolierkörper (5) hindurch zur Druckzone (7) des gegenüberliegenden zweiten Bauwerksteiles (4) hindurchgeführt ist und an den dort angeordneten Übergangsabschnitt (12) angrenzt, und wobei der zweite Schubabschnitt (13) ausgehend vom Übergangsabschnitt (12) diagonal durch den Isolierkörper (5) hindurch zurück zur Seite des ersten Bauwerksteiles (3) in die dortige Zugzone (6) geführt ist und dort in den zweiten Zugabschnitt (14) übergeht.

2. Bauelement nach Anspruch 1,
**dadurch gekennzeichnet, daß** der Zugabschnitt (10, 14) bezogen auf die vorgesehene Einbaulage horizontal verläuft.

3. Bauelement nach Anspruch 1 oder 2,
**dadurch gekennzeichnet, daß** der Schubabschnitt (11, 13) bezogen auf die vorgesehene Einbaulage in einem Winkel (α) zur Horizontalen verläuft, wobei der Winkel (α) in einem Bereich von einschließlich 30° bis einschließlich 60° liegt und bevorzugt etwa 45° beträgt.

4. Bauelement nach einem der Ansprüche 1 bis 3,
**dadurch gekennzeichnet, daß** die Zugabschnitte (10, 14), die Schubabschnitte (11, 13) und der Übergangsabschnitt (12) einteilig aus einem gebogenen Bewehrungsstab gebildet sind.

5. Bauelement nach einem der Ansprüche 1 bis 4,
**dadurch gekennzeichnet, daß** der Schubanker (9) bezogen auf eine Seitenrichtung (18) des Bauelementes (1) spiegelsymmetrisch aufgebaut ist.

6. Bauelement nach einem der Ansprüche 1 bis 5,
**dadurch gekennzeichnet, daß** eine gleiche Anzahl von Zugankern (8) und Druckankern (15) vorgesehen ist.

7. Bauelement nach Anspruch 6,
**dadurch gekennzeichnet, daß** ein freies Ende (16) des Druckankers (15) und insbesondere seine beiden freien Enden (16, 19) mit einem Druckteller (17) versehen sind.

8. Bauelement nach Anspruch 6 oder 7,
**dadurch gekennzeichnet, daß** der Übergangsabschnitt (12) des Schubankers (9) das benachbarte freie Ende (19) des Druckankers (15) bogenförmig überspannt.

## Claims

1. Thermally insulating construction element (1) for use in kerfs (2) between a first and a second load-bearing part (3, 4) of a structure, in particular between a ceiling of a building and a balcony base plate, comprising an insulating body (5) through which reinforcing elements are routed at right angles to the kerf (2), wherein the construction element (1) has a tension zone (6) and a pressure zone (7) with respect to the weight loading acting in the installed position and is dimensioned to absorb flexural and thrust loads, wherein a first reinforcing element is designed as a tie rod (8) located in the tension zone (6), wherein a second reinforcing element is designed as a thrust rod (9) with two tension sections (10, 14) and two thrust sections (11, 13), wherein a third reinforcing element is designed as a pressure rod (15) located in the pressure zone (7), and wherein the two tension sections (10, 14) of the thrust rod (9) are located in the tension zone (6) on a side of the insulating body (5) which faces the first part (3) of the structure,
**characterised in that** the thrust rod (9) has a transitional section (12) located in the pressure zone (7), wherein the first thrust section (11) is routed from the first tension section (10) diagonally through the insulating body (5) to the pressure zone (7) of the oppositely-located second part (4) of the structure and adjoins the transitional section (12) located there, and wherein the second thrust section (13) is routed from the transitional section (12) diagonally through the insulating body (5) back to the side of the first part (3) of the structure into the tension zone (6) located there and merges into the second tension section (14).

2. Construction element according to claim 1,
**characterised in that** the tension section (10, 14) is horizontal with respect to the intended installation position.

3. Construction element according to claim 1 or 2,
**characterised in that** the thrust section (11, 13) extends at an angle (α) to the horizontal with respect to the intended installation position, the angle (α) lying in a range of 30° to 60° inclusive, being preferably approximately 45°.

4. Construction element according to any of claims 1 to 3,
**characterised in that** the tension sections (10, 14), the thrust sections (11, 13) and the transitional section (12) are produced as a single part from a bent reinforcing bar.

5. Construction element according to any of claims 1 to 4,
**characterised in that** the thrust rod (9) is mirror-symmetrical with respect to a lateral direction (18) of the construction element (1).

6. Construction element according to any of claims 1 to 5,
**characterised in that** an identical number of tie rods (8) and pressure rods (15) is provided.

7. Construction element according to claim 6,
**characterised in that** a free end (16) of the pressure rod (15) and in particular both of its free ends (16, 19), are fitted with a pressure disc (17).

8. Construction element according to claim 6 or 7,
**characterised in that** the transitional section (12) of the thrust rod (9) spans the adjacent free end (19) of the pressure rod (15) in an arch.

## Revendications

1. Elément de construction thermo-isolant (1) à utiliser dans des joints de séparation (2) entre des premier et second éléments de maçonnerie porteurs (3, 4), en particulier entre une couverture de bâtiment et une dalle de balcon, avec un corps isolant (5) que des éléments d'armature traversent transversalement par rapport au joint de séparation (2), étant précisé que l'élément de construction (1) présente par rapport à la contrainte du poids agissant en position de montage une zone de traction (6) et une zone de pression (7) et est dimensionné pour recevoir des contraintes de flexion et de poussée, qu'un premier élément d'armature est réalisé sous la forme d'un ancrage de traction (8) disposé dans la zone de traction (6), qu'un deuxième élément d'armature est réalisé sous la forme d'un ancrage de poussée (9) avec deux sections de traction (10, 14) et deux sections de poussée (11, 13), qu'un troisième élément d'armature est réalisé sous la forme d'un ancrage de pression (15) disposé dans la zone de pression (7), et que les deux sections de traction (10, 14) de l'ancrage de poussée (9) sont disposées dans la zone de traction (6) sur un côté du corps isolant (5) tourné vers le premier élément de maçonnerie (3),
**caractérisé en ce que** l'ancrage de poussée (9) comporte une section de transition (12) disposée dans la zone de pression (7), étant précisé que la première section de poussée (11), à partir de la première section de traction (10), traverse en diagonale le corps isolant (5) jusqu'à la zone de pression (7) du second élément de maçonnerie (4) opposé, et est voisine de la section de transition (12) disposée à cet endroit, et que la seconde section de poussée (13), à partir de la section de transition (12), traverse en diagonale le corps isolant (5) pour revenir au côté du premier élément de maçonnerie (3), dans la zone de traction (6) située à cet endroit, et se prolonge à cet endroit par la seconde section de traction (14).

2. Elément de construction selon la revendication 1, **caractérisé en ce que** la section de traction (10, 14) est horizontale par rapport à la position de montage prévue.

3. Elément de construction selon la revendication 1 ou 2, **caractérisé en ce que** la section de poussée (11, 13) s'étend suivant un angle (α) par rapport à l'horizontale, par rapport à la position de montage prévue, l'angle (α) étant situé dans une plage de 30° inclus à 60° inclus et étant de préférence d'environ 45°.

4. Elément de construction selon l'une des revendications 1 à 3, **caractérisé en ce que** les sections de traction (10, 14), les sections de poussée (11, 13) et la section de transition (12) sont formées d'une seule pièce à partir d'une barre d'armature cintrée.

5. Elément de construction selon l'une des revendications 1 à 4, **caractérisé en ce que** l'ancrage de poussée (9) est construit en miroir par rapport à un sens latéral (18) de l'élément de construction (1).

6. Elément de construction selon l'une des revendications 1 à 5, **caractérisé en ce qu'**il est prévu un même nombre d'ancrages de traction (8) et d'ancrages de pression (15).

7. Elément de construction selon la revendication 6, **caractérisé en ce qu'**une extrémité libre (16) de l'ancrage de pression (15), et en particulier ses deux extrémités libres (16, 19) sont pourvues d'une plaque de pression (17).

8. Elément de construction selon la revendication 6 ou 7, **caractérisé en ce que** la section de transition (12) de l'ancrage de poussée (9) couvre suivant une forme courbe l'extrémité libre voisine (19) de l'ancrage de pression (15).
